# EUROPÄISCHE PATENTANMELDUNG

(11) **EP 1 296 092 A1**
(43) Veröffentlichungstag der Anmeldung: **26.03.2003**
(21) Anmeldenummer: 01810907.4
(22) Anmeldetag: 19.09.2001
(51) Int. Cl.: F17D 5/06

(54) **Sicherheitsvorrichtung für ein Gebäude mit Gasleitungen**

(71) Anmelder: ABB RESEARCH LTD., 8050 Zürich (CH)
(72) Erfinder: Kramer, Beat, 5210 Windisch (CH); Matter, Daniel, 5200 Brugg (CH); Kleiner, Thomas, 5442 Fislisbach (CH)
(74) Vertreter: ABB Patent Attorneys

(57) **Zusammenfassung**

Ein Gebäude (1) mit gebäude-internen Gasleitungen (4), welche an eine gebäude-interne Hauptgasleitung (3) angeschlossen sind, die mit einer gebäude-externen Gasversorgungsleitung (2) verbindbar ist, weist eine Sicherheitsvorrichtung für den Brandfall und/oder für den Fall eines Gaslecks auf. Diese Vorrichtung umfasst Überwachungssensoren (5), welche im Gebäude (1) verteilt angeordnet sind, und mindestens ein in der Hauptleitung (3) angeordnetes Verschlussmittel (V) aufweisen, welches nach Massgabe eines Signals von irgend einem der Überwachungssensoren (5) die Hauptleitung (3) verschliesst. Die erfindungsgemässe Sicherheitsvorrichtung verbessert die Sicherheit in Gebäuden (1) mit Gasleitungen (3,4), indem sie bereits frühzeitig Gefahrenquellen entdeckt und die Gaszufuhr unterbricht.

## Beschreibung

### Technisches Gebiet

Die Erfindung bezieht sich auf das Gebiet der Gebäudesicherheit. Sie bezieht sich auf eine Sicherheitsvorrichtung für ein Gebäude gemäss Oberbegriff des Patentanspruches 1.

### Stand der Technik

Explosionen in Gebäuden, welche durch defekte Gasleitungen verursacht werden, haben oft verheerende Folgen. Vor allem im Brandfall ist ausströmendes Gas unberechenbar. Selbst wenn Gasmeter strenge Sicherheitsvorschriften erfüllen und im Falle einer erhöhten Umgebungstemperatur oder eines Gaslecks die Gaszufuhr unterbrechen würden, wäre das Risiko nicht gebannt. Da sich diese Gasmeter üblicherweise in einem Untergeschoss des Gebäudes befinden, ist es, wenn in diesem Raum eine Störung festgestellt wird, oft schon zu spät. Der Brand kann in einem oberen Stockwerk ausgebrochen sein, und es ist durchaus möglich, dass das einzige, was zu diesem Zeitpunkt noch vom Gebäude übrig ist, das Untergeschoss mit dem Gasmeter ist.

### Darstellung der Erfindung

Es ist deshalb Aufgabe der Erfindung, eine Sicherheitsvorrichtung für derartige Gebäude zu schaffen, welche eine erhöhte Sicherheit im Brandfall und/oder bei allfälligen Gaslecks gewährleistet.

Diese Aufgabe löst eine Sicherheitsvorrichtung mit den Merkmalen des Patentanspruches 1.

Erfindungsgemäss verfügt die Vorrichtung über Überwachungssensoren, welche im Gebäude verteilt angeordnet sind, wobei eine Hauptgasleitung des Gebäudes nach Massgabe eines Signals von irgendeinem der Überwachungssensoren mittels eines Verschlussmittels verschliessbar ist.

Dadurch wird die Gaszufuhr für das Gebäude unterbrochen, sobald an irgendeiner Stelle im Gebäude eine Gefahrensituation auftaucht. Die Gefahr von Explosionen ist minimiert.

Die Überwachungssensoren sind Brandmelder und/oder Gas-Sensoren zur Detektion eines Gaslecks.

Vorzugsweise ist das Verschlussmittel durch ein Verschlusselement eines Gasmeters gebildet, welches ohnehin zur Erfüllung der eingangs erwähnten Sicherheitsvorschriften notwendig ist. Dies hat den Vorteil, dass bereits vorhandene Installationen verwendet werden können, so dass das Sicherheitssystem kostengünstig realisierbar ist.

Weitere vorteilhafte Ausführungsformen gehen aus den abhängigen Patentansprüchen hervor.

### Kurze Beschreibung der Zeichnung

Im folgenden wird der Erfindungsgegenstand anhand eines bevorzugten Ausführungsbeispieles, welches in der beliegenden Zeichnung dargestellt ist, erläutert. Es zeigen:
- Figur 1: eine schematische Darstellung eines Gebäudes mit der erfindungsgemässen Sicherheitsvorrichtung und
- Figur 2: eine schematische Darstellung eines Verschlussmittels gemäss der Erfindung im Querschnitt.

### Wege zur Ausführung der Erfindung

In Figur 1 ist ein Gebäude 1 dargestellt, welches mehrere Stockwerke oder Räume 1' aufweist. Eine Gasversorgungsleitung 2 führt von aussen in das Gebäude 1 hinein, wobei sie in eine gebäude-interne, in einem Untergeschoss des Gebäudes 1 verlaufende Hauptgasleitung 3 übergeht. Die Hauptgasleitung 3 teilt sich innerhalb des Gebäudes 1 in mehrere gebäude-interne Gasleitungen 4 auf, welche das Gas zu den entsprechenden Verbraucherstellen 4', beispielsweise Herd, Heizung oder Kühlschrank, in den einzelnen Räumen 1', leiten.

Die Hauptgasleitung 3 ist mit mindestens einem Gasmeter 6 verbunden, welches vorzugsweise ebenfalls im Untergeschoss angeordnet ist. Wird das Gebäude 1 von mehreren, voneinander unabhängigen Konsumenten bewohnt, so sind normalerweise mehrere Gasmeter 6 vorhanden, um für jeden Konsumenten eine dem individuellen Verbrauch entsprechende Gasrechnung erstellen zu können.

Üblicherweise ist das Gasmeter 6, wie hier dargestellt, in der Hauptgasleitung 3 angeordnet. Es kann aber auch in einem Bypass zur Hauptgasleitung 3 angeordnet sein. Als Gasmeter 6 eignen sich die bekannten Balgenzähler, aber auch elektronische Messgeräte. Sind mehrere Gasmeter 6 vorhanden, so unterteilt sich die Hauptgasleitung 3 zuerst in mehrere unabhängige Hauptgasleitungen, welche jeweils mit einem Gasmeter verbunden sind. Im folgenden wird die Erfindung anhand von einer Hauptgasleitung 3 beschrieben, wobei für mehrere Leitungen dasselbe gilt.

Die Hauptgasleitung 3 weist mindestens ein Verschlussmittel V auf, mittels welcher die Gaszufuhr von der Versorgungsgasleitung 2 kurz nach Eintritt in das Gebäude 1 unterbrochen werden kann. Als Verschlussmittel V eignen sich vorzugsweise Verschlusselemente, welche, um die eingangs erwähnten Sicherheitsbestimmungen zu erfüllen, im Falle eines Gaslecks oder eines Brandes im Bereich des Gasmeters 6 die Gaszufuhr der Hauptleitung 3 unterbrechen. Es ist jedoch auch möglich, ein separates Verschlussmittel V zu verwenden.

Die Sicherheitsvorrichtung weist ferner Überwachungssensoren 5 auf, welche über das Gebäude 1 verteilt angeordnet sind. Vorzugsweise befindet sich in jedem Raum 1' oder Stockwerk, in welchem ein Verbraucher vorhanden ist, ein derartiger Sensor. Vorzugsweise sind auch in speziell brandgefährdeten Bereichen derartige Überwachungssensoren 5 vorhanden. Die Überwachungssensoren 5 sind Brandmelder oder Gas-Sensoren bekannter Art, vorzugsweise beides. Vorzugsweise sind sie batteriebetrieben, um auch im Falle eines Stromunterbruches einsatzfähig zu sein.

Diese Überwachungssensoren 5 sind mit dem mindestens einen Verschlussmittel V kommunikativ verbunden, wobei jeder Überwachungssensor 5 über Mittel zur Übermittlung eines Signals und das mindestens eine Verschlussmittel V Mittel zum Empfang des Signals aufweisen. Die Übermittlung kann über Kommunikationsleitungen, über Stromleitungen oder drahtlos, beispielsweise über Funk, erfolgen.

Detektiert einer der Überwachungssensoren 5 eine Gefahrensituation, genauer einen Brand oder ein Gasleck, so sendet er ein Signal an das Verschlussmittel V, so dass die Hauptleitung 1 und somit die Gaszufuhr in das Gebäude 1 unterbrochen ist. In einer anderen Variante wird stetig ein Signal gesendet, welches bei Detektion einer Gefahr ausbleibt, worauf das Verschlussmittel V geschlossen wird.

Im folgenden wird anhand der Figur 2 ein bevorzugtes Ausführungsbeispiel eines Verschlussmittels V dargestellt. Die Gasflussrichtung ist mit einem Pfeil gekennzeichnet. Das erfindungsgemäss verwendete Verschlussmittel V weist ein vorgespanntes Ventil 7, einen elektrischen Aktor 8 und einen thermischen Aktor 9 auf. Der elektrische Aktor 8 aktiviert das Ventil 7 im Fall, dass ein Überwachungssensor 5 im Gefahrenfall ein Signal zur Auslösung sendet beziehungsweise eben nicht sendet. Als elektrischer Aktor 8 eignet sich ein elektromechanischer Auslöser oder ein anderes elektronisch aktivierbares Mittel, welches zur Öffnung des Verschlussmittels wieder rückstellbar ist. Der thermische Aktor 9 aktiviert das Ventil 7 im Fall, dass in unmittelbarer Umgebung des Verschlussmittels V die Temperatur über einen Maximalwert erhöht ist, wie dies im Brandfall auftritt. Als thermischer Aktor 9 eignet sich ein reversibel oder irreversibel verformbares Element, beispieslweise in Form eines Auslösehebels oder einer thermisch verformbaren Zunge. Im reversiblen Fall ist es beispielsweise aus einem Bimetall und im irreversiblen Fall aus einer Woodschen Legierung gefertigt.

Das Ventil 7 ist im Rohr der Hauptleitung 1 angeordnet. Es besteht im wesentlichen aus einem Ventilkolben 70, welcher an einer Kolbenstange 71 angeordnet ist. Die Kolbenstange 71 ist in einem lagefixierten Lagerelement 73 verschiebbar gelagert. Der Ventilkolben 70 drückt im geschlossenen Zustand dichtend in einen Ventilsitz 30 der Hauptleitung 3. Im Normalbetrieb ist der Kolben 70 mittels einer ersten Feder 72 vorgespannt. Diese erste Feder 72 drückt auf eine Auflagefläche des Lagerelementes 73. Am hinteren, dem Kolben abgewandten Ende der Kolbenstange 71 ist ein hakenförmiges Einrastelement 71' angeformt, welches in ein Haltemittel, hier in einen Schwenkhahn 10, eingreift und so das Ventil 7 in seiner vorgespannten Lage hält.

Der Schwenkhahn 10 weist eine um eine Schwenkachse 101 schwenkbare Wippe 102 auf, welche an ihrem vorderen Ende einen Rückhaltehaken 103 zum Eingriff mit dem Einrastelement 71' aufweist. Die Wippe 102 ist an einem unteren Ende mit einer zweiten Feder 11 verbunden, welche den Schwenkhahn 10 in einer Längsachse zur Kolbenstange 71 und so den Rückhaltehaken 103 in seiner Position hält. Der hintere Teil der Wippe 102 lässt sich mittels des thermischen Aktors 9 und mittels eines am elektrischen Aktor 8 angebrachten Aktivierungsstiftes 80 hinunterdrücken, so dass der Rückhaltehaken 103 die Kolbenstange 71 freigibt.

Zur Spannung und manuellen Rückstellung des Kolbens 70 im Falle eines Auslösen des Ventils 7 ist ein Rückstellhebel 12 vorhanden. Dieser weist einen Spannbügel 14 auf, welcher über eine dritte Feder 13 bei Betätigung des Rückstellhebels 12 federbelastet auf das Einrastelement 71' drückt und die Kolbenstange 71 in ihre vorgespannte Lage zurückbringt.

Die erfindungsgemässe Sicherheitsvorrichtung verbessert die Sicherheit in Gebäuden mit Gasleitungen, indem sie bereits frühzeitig Gefahrenquellen entdeckt und die Gaszufuhr unterbricht.

### Bezugszeichenliste

- 1: Gebäude
- 1': Räume
- 1: Gasversorgungsleitung
- 3: Hauptgasleitung
- 30: Ventilsitz
- 4: Gebäude-interne Gasleitung
- 4': Verbracherstelle
- 5: Überwachungssensoren
- 6: Gasmeter
- V: Verschlussmittel
- 7: Ventil
- 70: Ventilkolben
- 71: Kolbenstange
- 71': Einrastelement
- 72: Erste Feder
- 73: Lagerelement
- 8: elektrischer Aktor
- 80: Aktivierungsstift
- 9: thermischer Aktor
- 10: Schwenkhahn
- 101: Schwenkachse
- 102: Wippe
- 103: Rückhaltehaken
- 11: Zweite Feder
- 12: Rückstellhebel
- 13: Dritte Feder
- 14: Spannbügel

## Patentansprüche

1. Sicherheitsvorrichtung für ein Gebäude (1), wobei das Gebäude (1) gebäude-interne Gasleitungen (4) aufweist, wobei alle gebäude-internen Gasleitungen (4) an mindestens eine gebäude-interne Hauptgasleitung (3) angeschlossen sind und wobei die beziehungsweise jede Hauptgasleitung (3) mit einer gebäude-externen Gasversorgungsleitung (2) verbindbar ist,
**dadurch gekennzeichnet, dass**
im Gebäude (1) verteilt Überwachungssensoren (5) angeordnet sind und dass die beziehungsweise jede Hauptgasleitung (3) nach Massgabe eines Signals von irgendeinem der Überwachungssensoren (5) mittels mindestens eines Verschlussmittels (V) gegenüber der Gasversorgungsleitung (2) verschliessbar ist.

2. Vorrichtung nach Anspruch 1, **dadurch gekennzeichnet, dass** die Überwachungssensoren (5) Brandmelder sind.

3. Vorrichtung nach Anspruch 1, **dadurch gekennzeichnet, dass** die Überwachungssensoren (5) Gas-Sensoren sind.

4. Vorrichtung nach Anspruch 1, **dadurch gekennzeichnet, dass** die Überwachungssensoren (5) mit dem mindestens einen Verschlussmittel (V) über Kommunikationsleitungen verbunden sind.

5. Vorrichtung nach Anspruch 1, **dadurch gekennzeichnet, dass** die Überwachungssensoren (5) mit dem mindestens einen Verschlussmittel (V) über Stromleitungen verbunden sind.

6. Vorrichtung nach Anspruch 1, **dadurch gekennzeichnet, dass** die Überwachungssensoren (5) Mittel zur drahtlosen Übermittlung des Signals aufweisen und das mindestens eine Verschlussmittel (V) Mittel zum drahtlosen Empfang des Signals aufweist.

7. Vorrichtung nach Anspruch 1, **dadurch gekennzeichnet, dass** die Überwachungssensoren (5) batteriebetrieben sind.

8. Vorrichtung nach Anspruch 1, **dadurch gekennzeichnet, dass** die beziehungsweise jede Hauptgasleitung (3) mit mindestens einem Gasmeter (6) verbunden ist, wobei das mindestens eine Gasmeter (6) ein im Brandfall aktiviertes Verschlusselement aufweist, und dass das mindestens eine Verschlusselement das mindestens eine Verschlussmittel (V) bildet.

9. Vorrichtung nach Anspruch 1, **dadurch gekennzeichnet, dass** das Verschlussmittel (V) ein vorgespanntes Ventil (7) ist.

10. Vorrichtung nach den Ansprüche 8 und 9, **dadurch gekennzeichnet, dass** das Verschlussmittel (V) einen mittels des Signals aktivierbaren elektrischen Aktor (8) und einen bei einer über einem Maximalwert liegenden Umgebungstemperatur aktivierbaren thermischen Aktor (9) aufweist, wobei das Ventil (7) sowohl mittels des elektrischen Aktors (8) als auch mittels des thermischen Aktors (9) aktivierbar ist.

11. Vorrichtung nach Anspruch 10, **dadurch gekennzeichnet, dass** bei einer Aktivierung mittels des elektrischen Aktors (8) das Ventil (7) manuell in die vorgespannte Lage rückversetzbar ist.
